# FASCICULE DE BREVET EUROPEEN

(11) **EP 1 013 935 B1**
(45) Date de publication et mention de la délivrance du brevet: **13.11.2002**
(21) Numéro de dépôt: 99403237.3
(22) Date de dépôt: 21.12.1999
(51) Int. Cl.: F04D 9/00

(54) **Pompe horizontale autoamorçante à orifice axial**
Waagerechte selbstansaugende Pumpe mit axialem Einlass
Horizontal selfpriming pump with axial inlet

(30) Priorité: 21.12.1998 FR 9816149
(43) Date de publication de la demande: 28.06.2000
(73) Titulaire: Pompes Salmson, 92500 Rueil Malmaison (FR)
(72) Inventeur: Berthelot, Olivier, 53210 Argentre (FR); Lemancel, Jérôme, 53000 St Berthevin (FR)
(74) Mandataire: Desrousseaux, Grégoire Marie

(56) Documents cités:
- WO-A-93/11360
- DE-A- 4 415 157
- DE-A- 19 606 916
- FR-A- 833 383
- FR-A- 861 775
- FR-A- 1 029 582
- FR-A- 1 199 382

## Description

La présente invention concerne le domaine des pompes, et plus particulièrement des pompes autoamorçantes.

Ces pompes autoamorçantes peuvent, du fait de leur structure particulière, démarrer sans devoir être disposées plus bas que le liquide à pomper, autrement dit avec une conduite d'aspiration vide d'eau; cette structure assure que le corps de pompe, avant son démarrage, contient un volume d'eau suffisant au démarrage pour assurer la fonction d'autoamorçage. Ce volume d'eau reste dans le corps de pompe lorsqu'elle est arrêtée et permet d'amorcer la pompe lorsqu'elle est démarrée de nouveau. L'amorçage de la pompe est aussi assuré par un clapet disposé entre la partie d'aspiration et la partie de refoulement de la pompe, qui reste ouvert lors de l'amorçage de la pompe, et se ferme après la fin de la phase d'amorçage. L'ouverture du clapet lors de la phase d'amorçage permet de refouler essentiellement de l'air, jusqu'à avoir aspiré du liquide du côté aspiration de la pompe. A ce moment, le clapet se ferme, et la pompe a le même fonctionnement qu'une pompe classique.

Il existe des pompes autoamorçantes horizontales, c'est-à-dire dont l'axe de rotation du rotor est disposé horizontalement en fonctionnement de la pompe. De telles pompes sont par exemple commercialisées par les sociétés Leader Pumps ou KSB, sous les références Ecoplus ou Multieco. Ces pompes connues présentent un orifice d'aspiration situé dans la partie supérieure du corps de pompe, de sorte que le corps de pompe reste empli d'eau à l'arrêt de la pompe. Elles présentent un orifice de refoulement qui est disposé sur le dessus du corps de pompe. Une telle pompe est aussi commercialisée par la demanderesse sous la référence STARSON. Cette pompe permet notamment de démarrer, avec une conduite d'aspiration reliée au côté d'aspiration de la pompe qui présente un dénivelé de 8 mètres.

D'autres exemples de telles pompes sont donnés dans FR-A-861 775, DE-A-44 15 157, WO-A-93 11360, FR-A-833 383, ou encore FR-A-1 199 382. Dans ce dernier document, une volute est disposée dans le carter de la pompe, entre l'orifice d'aspiration et la roue de la pompe. Du côté de l'ouverture d'aspiration, la volute présente une ouverture en face de l'ouverture d'aspiration, dans la partie supérieure de la pompe. Du côté de la roue, l'ouverture de la volute est centrale.

Plus précisément, le document FR-1 199 382 décrit une pompe centrifuge autoamorçante. Cette pompe comprend un rotor tournant dans un boîtier. Le liquide est aspiré depuis un orifice central d'entrée du boîtier. Le liquide est refoulé par le rotor dans la volute d'un carter, puis refoulé hors de la pompe. Un puisard est disposé au fond du boîtier, en dessous de l'orifice d'entrée du boîtier et contient une réserve de liquide d'amorçage de la pompe. Le rotor plonge dans le puisard. Lors du lancement de la pompe, le rotor entraîne du liquide et de l'air du puisard dans la volute pour amorcer le pompage et évacuer l'air hors du boîtier.

A l'inverse, dans une pompe horizontale classique qui n'est pas autoamorçante, l'orifice d'aspiration est souvent disposé sur l'extrémité axiale du corps de pompe, sur l'axe de rotation du rotor.

L'invention concerne le problème nouveau que constitue cette disposition de l'orifice d'aspiration dans les pompes horizontales autoamorçantes. En effet, cette disposition obligatoire de l'orifice d'amorçage empêche un simple remplacement d'une pompe classique par une pompe autoamorçante présentant les mêmes caractéristiques géométriques. Il est en effet nécessaire de modifier la conduite d'aspiration pour qu'elle soit reliée à l'orifice d'aspiration disposé dans le haut du corps de pompe.

L'invention propose une solution à ce problème nouveau. Elle permet de fournir une pompe autoamorçante horizontale dont l'orifice d'aspiration est axial, ou même disposé dans la partie inférieure de la pompe. Elle évite ainsi les contraintes de position de l'orifice d'aspiration rencontrées avec les pompes de l'art antérieur.

Pour cela, l'invention propose une pompe autoamorçante horizontale, présentant un corps de pompe avec un orifice d'aspiration, au moins une roue mobile en rotation à l'intérieur du corps de pompe, et un flasque dans le corps de pompe entre l'orifice d'aspiration et la roue, le flasque présentant dans sa partie supérieure un orifice. Cet orifice est au dessus de l'orifice d'aspiration; par ailleurs, le bord inférieur de l'orifice du flasque est au-dessus du bord inférieur de l'orifice d'aspiration.

Dans un mode de réalisation, l'orifice dans le flasque présente une forme de segment de disque.

Avantageusement, l'orifice dans le flasque présente une section égale à la section de l'orifice d'aspiration du corps de pompe.

Dans un mode de réalisation, l'orifice d'aspiration est disposé dans le corps de pompe suivant l'axe de la pompe.

Dans un autre mode de réalisation, le flasque présente dans sa partie inférieure une forme sensiblement voisine de celle du corps de pompe.

De préférence, la pompe présente une pluralité d'étages, chaque étage comprenant un corps d'étage et une roue, et le flasque est formé dans une cellule d'aspiration montée entre le corps de pompe et un corps d'étage.

Dans ce cas, la cellule d'aspiration comporte de préférence des moyens de détrompage assurant un positionnement radial déterminé dans le corps de pompe.

Avantageusement, la cellule d'aspiration comporte des moyens de détrompage assurant un positionnement radial déterminé par rapport au corps d'étage adjacent.

L'invention concerne aussi un flasque dans une pompe autoamorçante horizontale, présentant des moyens de fixation dans un corps de pompe et un orifice dans sa partie supérieure.

Avantageusement, le flasque présente dans sa partie inférieure une forme convexe. Il peut aussi comporter des moyens de détrompage.

L'invention concerne enfin une cellule d'aspiration comportant un tel flasque.

D'autres caractéristiques et avantages de l'invention apparaîtront à la lecture de la description qui suit de modes de réalisation de l'invention, donnée à titre d'exemple et en référence aux dessins annexés qui montrent:
- figure 1 une représentation schématique en coupe axiale d'une pompe selon l'invention;
- figure 2 une représentation schématique radiale d'un flasque selon l'invention;
- figure 3 une représentation schématique en coupe radiale d'une cellule d'aspiration selon l'invention..

L'invention propose, dans une pompe autoamorçante, de disposer à l'intérieur du corps de pompe un flasque permettant de maintenir dans le corps de pompe la quantité d'eau permettant l'autoamorçage de la pompe. Le flasque présente une ouverture dans sa partie supérieure. La présence du flasque permet de disposer l'orifice d'aspiration dans une position quelconque sur le corps de pompe, et notamment en dessous de l'orifice du flasque. Autrement dit, la partie inférieure de l'ouverture du flasque est au dessus de la partie inférieure de l'ouverture de la pompe.

Dans la suite de la description, l'invention est décrite dans le cas d'une pompe multi-étages, dans laquelle le flasque fait partie d'une cellule d'aspiration montée sur le dernier corps d'étage. Cet exemple de réalisation permet un montage simple et rapide de la pompe, mais n'est pas le seul mode de réalisation possible de l'invention.

La figure 1 montre une représentation schématique en coupe axiale d'une pompe selon l'invention; on reconnaît sur la figure le moteur de pompe 1, qui n'est pas décrit plus en détail. Ce moteur entraîne en rotation un arbre 2. Sur le moteur est fixée une lanterne support moteur 3, en plastique moulé, qui sert de paroi latérale à la zone d'aspiration 4 et à la zone de refoulement 5 de la pompe.

La lanterne support 3 est traversée par l'arbre 2 du moteur; à la traversée est disposée une garniture mécanique 6 qui assure l'étanchéité de la pompe.

La pompe de la figure comprend ensuite le long de l'arbre une pluralité d'étages - cinq dans le cas de la figure, qui sont chacun constitués d'un corps d'étage 8, 10, 12, 14 et 16 et d'une roue 9, 11, 13, 15 et 17. Comme le montre la figure, les corps d'étage sont superposés et disposés contre la lanterne support; les roues sont intercalées avec les corps d'étage, et sont superposées le long de l'arbre du moteur. Un écrou 19 assure la fixation axiale des roues sur l'arbre.

Le dernier corps d'étage 16 - c'est-à-dire celui qui est le plus éloigné du moteur - présente un clapet 20. Ce clapet, comme expliqué plus haut, est ouvert lors de l'amorçage de la pompe et se referme en fonctionnement normal de la pompe; lors de l'amorçage de la pompe, il met en communication la zone d'aspiration 4 et la zone de refoulement 5 de la pompe, de sorte à ne refouler que principalement de l'air.

Un corps de pompe, par exemple un corps de pompe 21 en métal embouti présentant des orifices d'aspiration 22 et de refoulement 23 soudés, est fixé sur la lanterne support moteur 3. Dans le mode de réalisation de la figure, la lanterne et le corps de pompe sont fixés l'une à l'autre et fixés sur le moteur par des écrous ou vis 24. Le corps de pompe maintient en position les différents corps d'étage.

L'assemblage de la pompe de la figure 1 s'effectue simplement par montage de la lanterne, puis de la garniture. On monte ensuite les corps d'étage, et les roues correspondantes. Après avoir fixé les roues sur l'arbre grâce à l'écrou, on peut monter et fixer le corps de pompe.

Selon l'invention, la pompe présente aussi une cellule d'aspiration 25, qui comprend un flasque 26, avec un orifice 27 dans sa partie supérieure. On appelle ici partie supérieure la partie du flasque ou de la cellule d'aspiration qui est destinée à se trouver vers le haut, ou vers l'orifice de refoulement lorsque la pompe se trouve en position de fonctionnement.

Dans le mode de réalisation de la figure 1, la cellule d'aspiration est montée entre le dernier corps d'étage - celui qui est le plus éloigné du moteur - et le corps de pompe. Elle est ainsi maintenue en place du fait de sa position. En outre, le dernier corps d'étage, la cellule d'aspiration et le corps de pompe présentent des moyens de détrompage, typiquement des détrompeurs comme des ergots ou autres, qui assurent un montage correct de ces différents éléments. Plus précisément, les moyens de détrompage assurent que l'orifice 27 ménagé dans la cellule d'aspiration se trouve du même côté que l'orifice de refoulement 23 du corps de pompe. Les moyens de détrompage entre le dernier corps de pompe 16 et la cellule d'aspiration assurent que le clapet 20 se trouve du côté opposé à l'orifice 27. De la sorte, une fois la pompe en position de fonctionnement, l'orifice 27 se trouve vers le haut, et permet de maintenir une quantité d'eau nécessaire à l'amorçage dans le corps de pompe; le clapet se trouve dans la partie inférieure de la pompe, et se referme ainsi plus rapidement lors de la montée en pression côté refoulement. L'orifice de refoulement du corps de pompe se trouve vers le haut, de sorte à refouler essentiellement de l'air lors de l'amorçage de la pompe.

La figure 2 montre une représentation schématique radiale d'un flasque selon l'invention; on reconnaît sur la figure l'orifice 27 ménagé en haut du flasque. Le flasque présente comme le corps de pompe une forme circulaire. L'orifice présente une forme de demi-lune, ou de segment de disque. Il épouse d'une part la forme extérieure du corps de pompe, de sorte que l'orifice est disposé dans le corps de pompe aussi haut que possible; l'orifice présente d'autre part un bord inférieur horizontal, qui correspond au niveau de l'eau dans le corps de pompe lorsque la pompe est arrêtée. De la sorte, la forme de l'orifice lui assure une surface maximale pour une quantité d'eau maximale retenue dans la pompe lorsque celle ci est arrêtée.

Avantageusement, la surface de l'orifice est déterminée de sorte à être au moins égale à la section de l'orifice d'aspiration du corps de pompe. Plus exactement, la projection de l'orifice sur la direction perpendiculaire au flux d'eau aspiré est de préférence égale à la section de l'orifice d'aspiration du corps de pompe. Cette configuration et cette surface de l'orifice assurent que le débit d'aspiration de la pompe n'est pas limité par l'orifice, et que celui-ci permet au volume maximal d'eau de rester dans le corps de pompe lorsque la pompe est arrêtée.

La figure 3 montre une représentation schématique en coupe radiale d'une cellule d'aspiration selon l'invention. On reconnaît sur la figure la partie annulaire 28 de la cellule, qui est destinée à s'accoupler sur le dernier corps d'étage. Cette partie annulaire définit aussi une limite entre la zone d'aspiration 4 de la pompe, à l'intérieur de la paroi annulaire, et la zone de refoulement 5 de la pompe, à l'extérieure de la paroi annulaire. La paroi de bout de la cellule d'aspiration, qui forme le flasque, présente dans sa partie supérieure l'orifice 27, et présente une partie inférieure 29 renflée ou convexe, qui épouse sensiblement la forme du corps de pompe. De la sorte, la convexité de la partie inférieure est dirigée vers les corps d'étage, et fournit un volume supplémentaire pour la rétention d'eau dans le corps de pompe. Au voisinage de l'axe de la pompe, où se trouve l'orifice d'aspiration dans le mode de réalisation de la figure, la forme du flasque est telle que le volume ménagé entre le flasque et le corps de pompe permet le passage de l'eau aspirée.

De la sorte, le flasque présente des moyens de fixation dans le corps de pompe, formés par la partie annulaire, et un orifice de passage de l'eau aspirée.

Le fonctionnement de la pompe de l'invention est identique à celui d'une pompe autoamorçante connue. Toutefois, du fait de la présence du flasque, l'orifice d'aspiration de la pompe peut être disposé non seulement dans la partie supérieure du corps de pompe, mais en toute position sur l'extrémité de celui-ci, et notamment en dessous de l'orifice du flasque.

La pompe de l'invention peut avantageusement présenter un clapet d'amorçage du type décrit dans la demande de brevet déposée le même jour par la demanderesse sous le titre "Clapet d'amorçage pour pompe autoamorçante".

Bien entendu, la présente invention n'est pas limitée aux exemples et modes de réalisation décrits et représentés. Dans les exemples des figures, l'orifice d'aspiration de la pompe est axial; il est clair que du fait de la présence du flasque de l'invention, la position de l'orifice d'aspiration peut être quelconque. On peut ainsi prévoir un orifice d'aspiration sur la partie inférieure de l'extrémité axiale du corps de pompe, ou sur la partie latérale du corps de pompe.

On peut aussi munir une pompe d'un flasque selon l'invention sans que ce flasque ne soit nécessairement monté sur une cellule d'aspiration comme dans les modes de réalisation préférés. Le flasque pourrait être monté sur le corps de pompe; par exemple, le flasque peut être embouti, en même temps que le corps de pompe, et l'orifice d'aspiration serait alors monté sur un couvercle soudé ou assemblé sur le corps de pompe.

Dans le mode de réalisation préféré, la pompe est une pompe multi-étages, avec cinq étages composés chacun d'un corps d'étage et d'une roue. L'invention s'applique aussi à des pompes présentant une configuration différente, et par exemple à des pompes présentant une seule roue.

Dans toute la description, le liquide refoulé par la pompe est de l'eau. L'invention s'applique aussi pour des pompes destinées à refouler d'autres liquides.

## Revendications

1. Une pompe autoamorçante horizontale, présentant un corps de pompe (21) avec un orifice d'aspiration (22), au moins une roue (9, 11, 13, 15, 17) mobile en rotation à l'intérieur du corps de pompe, et un flasque (26) dans le corps de pompe entre l'orifice d'aspiration et la roue, le flasque présentant dans sa partie supérieure un orifice (27), cet orifice (27) du flasque étant au-dessus de l'orifice d'aspiration et le bord inférieur de l'orifice (27) du flasque étant au-dessus du bord inférieur de l'orifice d'aspiration.

2. La pompe selon la revendication 1, **caractérisée en ce que** l'orifice (27) dans le flasque (26) présente une forme de segment de disque.

3. La pompe selon l'une des revendications 1 ou 2, **caractérisée en ce que** l'orifice (27) dans le flasque présente une section égale à la section de l'orifice d'aspiration (22) du corps de pompe (21).

4. La pompe selon l'une des revendications 1 à 3, **caractérisée en ce que** l'orifice d'aspiration (22) est disposé dans le corps de pompe (21) suivant l'axe de la pompe.

5. La pompe selon l'une des revendications 1 à 4, **caractérisée en ce que** le flasque (26) présente dans sa partie inférieure (29) une forme sensiblement voisine de celle du corps de pompe. (21).

6. La pompe selon l'une des revendications 1 à 5, **caractérisée en ce qu'**elle présente une pluralité d'étages, chaque étage comprenant un corps d'étage (8, 10, 12, 14, 16) et une roue (9, 11, 13, 15, 17), et **en ce que** le flasque est formé dans une cellule d'aspiration (25) montée entre le corps de pompe et un corps d'étage.

7. La pompe selon la revendication 6, **caractérisée en ce que** la cellule d'aspiration (25) comporte des moyens de détrompage assurant un positionnement radial déterminé dans le corps de pompe (21).

8. La pompe selon la revendication 6 ou 7, **caractérisée en ce que** la cellule d'aspiration (25) comporte des moyens de détrompage assurant un positionnement radial déterminé par rapport au corps d'étage adjacent.

9. Un flasque (26) dans une pompe autoamorçante horizontale selon l'une des revendications 1 à 8, présentant des moyens de fixation dans un corps de pompe (21) et un orifice (27) dans sa partie supérieure.

10. Le flasque (26) selon la revendication 9, **caractérisé en ce qu'**il présente dans sa partie inférieure (29) une forme convexe.

11. Le flasque selon la revendication 9 ou 10, **caractérisé en ce qu'**il comporte des moyens de détrompage.

12. Une cellule d'aspiration comportant un flasque selon l'une des revendications 9 à 11.

## Patentansprüche

1. Waagerechte selbstansaugende Pumpe, bei der ein Pumpenkörper (21) eine Ansaugöffnung (22), mindestens ein im Pumpenkörper drehendes Laufrad (9, 11, 13, 15, 17) und einen Flansch (26) im Pumpenkörper zwischen Ansaugöffnung und Laufrad aufweist, wobei der Flansch in seinem oberen Abschnitt eine Öffnung (27) aufweist, welche sich über der Ansaugöffnung befindet und deren unterer Rand sich über dem unteren Rand der Ansaugöffnung befindet.

2. Pumpe nach Anspruch 1, **dadurch gekennzeichnet, dass** die Öffnung (27) im Flansch (26) scheibensegmentförmig ausgebildet ist.

3. Pumpe nach Anspruch 1 oder 2, **dadurch gekennzeichnet, dass** der Querschnitt der Flanschöffnung (27) dem Querschnitt der Ansaugöffnung (22) des Pumpenkörpers (21) entspricht.

4. Pumpe nach einem der Ansprüche 1 bis 3, **dadurch gekennzeichnet, dass** sich die Ansaugöffnung (22) im Pumpenkörper (21) axial zur Pumpe befindet.

5. Pumpe nach einem der Ansprüche 1 bis 4, **dadurch gekennzeichnet, dass** der Flansch (26) in seinem unteren Abschnitt (29) eine der Form des Pumpenkörpers (21) annähernd entsprechenden Form aufweist.

6. Pumpe nach einem der Ansprüche 1 bis 5, **dadurch gekennzeichnet, dass** sie mehrstufig ausgebildet ist, wobei jede Stufe einen Stufenkörper (8, 10, 12, 14, 16) und ein Laufrad (9, 11, 13, 15, 17) aufweist und der Flansch in einer zwischen dem Pumpenkörper und einem Stufenkörper eingesetzten Ansaugkammer (25) gebildet ist.

7. Pumpe nach Anspruch 6, **dadurch gekennzeichnet, dass** die Ansaugkammer (25) zur Sicherstellung einer bestimmten radialen Positionierung im Pumpenkörper (21) mit Unverwechselbarkeitsmitteln versehen ist.

8. Pumpe nach Anspruch 6 oder 7, **dadurch gekennzeichnet, dass** die Ansaugkammer (25) zur Sicherstellung einer bestimmten radialen Positionierung zum anliegenden Stufenkörper mit Unverwechselbarkeitsmitteln versehen ist.

9. Flansch (26) in einer waagerechten selbstansaugenden Pumpe nach einem der Ansprüche 1 bis 8, welcher mit Mitteln zur Befestigung in einem Pumpenkörper (21) versehen ist und in seinem oberen Abschnitt eine Öffnung (27) aufweist.

10. Flansch (26) nach Anspruch 9, **dadurch gekennzeichnet, dass** er in seinem unteren Abschnitt (29) eine konvexe Form aufweist.

11. Flansch nach Anspruch 9 oder 10, **dadurch gekennzeichnet, dass** er mit Unverwechselbarkeitsmitteln versehen ist.

12. Ansaugkammer mit einem Flansch nach einem der Ansprüche 9 bis 11.

## Claims

1. A horizontal self-priming pump having a pump body (21) with an inlet orifice (22), at least one wheel (9, 11, 13, 15, 17) rotatively mounted inside the pump body, and an end plate (26) in the pump body between the inlet orifice and the wheel, the end plate having, in its upper portion, an orifice (27), this end plate orifice (27) being above the inlet orifice, and the lower edge of the end plate orifice (27) being above the lower edge of the inlet orifice.

2. The pump according to claim 1, **characterised in that** the orifice (27) in the end plate (26) is shaped as a disk segment.

3. The pump according to one of claims 1 or 2, **characterised in that** the end plate orifice (27) has a cross section identical to the cross section of the inlet orifice (22) of the pump body (21).

4. The pump according to one of claims 1-3, **characterised in that** the inlet orifice (22) is arranged inside the pump body (21) along the axis of the pump.

5. The pump according to one of claims 1-4, **characterised in that** the end plate (26) has, in its lower portion (29), a shape substantially neighboring that of the pump body (21).

6. The pump according to one of claims 1-5, **characterised in that** it has a plurality of stages, each stage comprising a stage body (8, 10, 12, 14, 16) and a wheel (9, 11, 13, 15, 17), and **in that** the end plate is formed in an inlet cell (25) mounted between the pump body and a stage body.

7. The pump according to claim 6, **characterised in that** the inlet cell (25) has keying means ensuring a determined radial positioning inside the pump body (21).

8. The pump according to claim 6 or 7, **characterised in that** the inlet cell (25) has keying means ensuring a determined radial positioning with respect to the adjacent stage body.

9. An end plate (26) in a horizontal self-priming pump according to one of claims 1 to 8, having fixing means in a pump body (21) and an orifice (27) in its upper portion.

10. The end plate (26) according to claim 9, **characterised in that** it has, in its lower portion (29) a convex shape.

11. The end plate according to claim 9 or 10, **characterised in that** it includes keying means.

12. An inlet cell including an end plate according to one of claims 9 to 11.
